# EUROPÄISCHE PATENTANMELDUNG

(11) **EP 0 209 662 A2**
(43) Veröffentlichungstag der Anmeldung: **28.01.1987**
(21) Anmeldenummer: 86106685.0
(22) Anmeldetag: 16.05.1986
(51) Int. Cl.: B26D 1/553

(54) **Vorrichtung zum Zerschneiden eines Schaumkunststoffkörpers oder dergleichen**

(30) Priorität: 27.06.1985 DE 3523008
(71) Anmelder: Münchow und Hühne Maschinenbaugesellschaft mbH, D-4100 Duisburg 18 (DE)
(72) Erfinder: Münchow, Karl, Dipl.-Ing., D-4220 Dinslaken (DE)
(74) Vertreter: Masch, Karl Gerhard, Dr.

(57) **Zusammenfassung**

Bei einer Vorrichtung zum Zerschneiden eines Schaumkunststoffkörpers (1) ist ein Schneiddrahtsystem aus parallelen Schneiddrähten (2, 3) in zwei Schneiddrahtgruppen vorgesehen. Die Schneiddrähte (2,3) dieser beiden Schneiddrahtgruppen sind in Längsrichtung von jeweils zwei Halterungsstäben (4, 5 bzw. 4, 6) mit Abstand voneinander angeordnet und mit ihrem einen Ende über eine Schraubenfeder (7) am einen sowie mit ihrem anderen Ende über ein undehnbares Anschlußteil (8) exzentrisch am anderen zugeordneten Halterungsstab (4 bzw. 5, 6) befestigt. Die beiden Schneiddrahtsätze sind mit Hilfe eines Oszillationsantriebes (9) gegenläufig hin- und herbewegbar, welcher den beiden Hatterungsstäben (5,6) eine um ihre Längsachse oszillierende gegensinnige Bewegung erteilt. Bei einer solchen Vorrichtung kommt man zu einem besonders kompakten und übersichtlichen Aufbhau des Oszillationsantriebes, wenn die beiden oszillierenden Halterungsstäbe (5, 6) auf einer Endseite der Schneiddrähte (2, 3) in Längsrichtung derselben gesehen hintereinander angeordnet und nur mit den undehnbaren Anschlußteilen (8) jeweils eines der beiden Schneiddrahtsätze verbunden sind, und daß auf der anderen Endseite der Schneiddrähte (2, 3) für deren mit den Schraubenfedern (7) ausgerüstete Enden ein gemeinsamer fester Halterungsstab (4) vorgesehen ist.

## Beschreibung

Die Erfindung betrifft eine Vorrichtung zum Zerschneiden eines Schaumkunststoffkörpers oder dergleichen, mit einem Schneiddrahtsystem aus in einer Ebene parallel zueinander angeordneten Schneiddrähten in zwei Schneiddrahtgruppen, deren Schneiddrähte in Längsrichtung von jeweils zwei einen Abstand voneinander aufweisenden und zu den Schneiddxähten senkrechten Halterungsstäben mit Abstand voneinander angeordnet sind und mit ihrem einen Ende über eine Schraubenfeder am einen zugeordneten Halterungsstab sowie mit ihrem anderen Ende über ein undehnbares Anschlußteil exzentrisch am anderen zugeordneten Halterungsstab befestigt sind, wobei die beiden Schneiddrahtsätze mit Hilfe eines an den beiden Halterungsstäben mit den daran befestigten undehnbaren Anschlußteilen angreifenden und diesen Halterungsstäben eine um ihre Längsachse oszillierende gegensinnige Bewegung erteilenden Oszillationsantriebes in Längsrichtung ihrer Schneiddrähte gegenläufig hin- und herbewegbar sind.

Bei einer bekannten Vorrichtung dieser Art (EP-PS 0 003 167) sind die beiden oszillierenden Halterungsstäbe die einzigen Halterungsstäbe der Vorrichtung und folglich den Schneiddrähten der beiden Schneiddrahtsätze wechselseitig zugeordnet bzw. auf den gegenüberliegenden Endseiten der Schneiddrähte angeordnet. Nachteilig ist, daß der gemeinsame Oszillationsantrieb verhältmäßig aufwendig ist, weil er den großen Abstand der beiden oszillierenden Halterungsstäbe überbrücken muß.

Der Erfindung liegt die Aufgabe zugrunde, die Vorrichtung der eingangs genannten Art so weiter zu entwickeln, daß die beiden oszillierenden Halterungsstäbe so nahe beieinander liegen, daß ein kompakter Oszillationsantrieb eingesetzt werden kann.

Die Lösung dieser Aufgabe besteht gemäß der Erfindung darin, daß die beiden oszillierenden Halterungsstäbe auf einer Endseite der Schneiddrähte in Längsrichtung derselben gesehen hintereinander angeordnet und nur mit den undehnbaren Anschlußteilen jeweils eines der beiden Schneiddrahtsätze verbunden sind, und daß auf der anderen Endseite der Schneiddrähte für deren mit den Schraubenfedern ausgerüsteten Enden ein gemeinsamer fester Halterungsstab vorgesehen ist.

Der Vorteil der erfindungsgemäßen Vorrichtung ist offensichtlich: Die beiden oszillierenden Halterungsstäbe liegen unmittelbar nebeneinander, so daß alle rotierenden Teile auf dichtem Raum zusammenliegen. Das macht die Beherrschung auftretender Schwingungsprobleme leichter und damit letztenendes die Konstruktion einfacher.

Für die weitere Ausgestaltung der Erfindung bestehen mehrere Möglichkeiten. So sind nach einer bevorzugten Ausführungsform die drei Halterungsstäbe in einer Ebene in einem Wechselrahmen angmrdnet, der bei Schneiddrahtbruch zu kürzeren Stillstandszeiten der Vorrichtung führt. Darüber hinaus empfiehlt es sich für kompaktere Abmessungen des Schneiddrahtsystems, die Anordnung so zu trefen, daß der innenliegende oszillierende Halterungsstab mit Ausnehmung für die am außenliegenden oszillierenden Halterungsstab befestigten undehnbaren Anschlußteile versehen ist. Die undehnbaren Anschlußteile sind zweckmäßigerweise als Seilabschnitte ausgeführt.

Im folgenden wird die Erfindung anhand einer ein Ausführungsbeispiel darstellenden Zeichnung erläutert; es zeigen in schematischer Darstellung
Fig. 1 eine Vorderansicht einer Vorrichtung,
fig. 2 eine Seitenansicht des Gegenstandes der Fig. 1 in Richtung des Pfeiles A,
Fig. 3 einen Schnitt B-B durch den Gegenstand der Fig. 1,
Fig. 4 einen Schnitt C-C durch den Gegenstand der Fig. 1 und
Fig. 5 einen Schnitt D-D durch den Gegenstand der Fig. 1.

Die in den Figuren dargestellte Vorrichtung dient zum Zerschneiden eines Schaumkunststoffkörpers 1 oder dergleichen. Sie ist mit einem Schneiddrahtsystem aus mehreren Schneiddrähten 2, 3 ausgerüstet, die in einer einzigen Ebene parallel zueinander angeordnet sind und jeweile einer von zwei Schneiddrahtgruppen zugeordnet sind. Die Schneiddrähte 2 bzw. 3 jeder der beiden Schneiddrahtgruppen sind in Längsrichtung von jeweils zwei einen Abstand voneinander aufweisenden und zu den Schneiddrähten 2 bzw. 3 senkrechten Halterungsstäben 4, 5 bzw. 4, 6 mit Abstand voneinander angeordnet. Mit ihrem einen Ende sind die Schneiddrähte 2, 3 über eine Schraubenfeder 7 am einen zugeordneten Halterungsstab 4 und mit ihrem anderen Ende über ein undehnbares Anschlußteil 8 in Form eines Seilabschnittes exzentrisch am anderen zugeordneten Halterungsstab 5 bzw. 8 befestigt. Die beiden Schneiddrahtsätze sind mit Hilfe eines Oszillationsantriebes 9 in Längsrichtung ihrer Schneiddrähte 2, 3 gegenläufig hin- und herbewegbar. Der Oszillationsantrieb 9 greift hierzu über Kupplungen 12 an den beiden Halterungsstäben 5, 6 mit den daran befestigten undehnbaren Anschlußteilen 8 an und erteilt diesen beiden Halterungsstäben 5, 6 eine um ihre Längsachse oszillierende gegensinnige Bewegung.

Wie man den Figuren ohne weiteres entnimmt, sind die beiden oszillierenden Halterungsstäbe 5, 6 auf einer Endseite der Schneiddrähte 2, 3 in Längsrichtung derselben gesehen hintereinander angeordnet und nur mit den undehnbaren Anschlußteilen 8 jeweils eines der beiden Schneiddrahtsätze verbunden. Auf der anderen Endseite der Schneiddrähte 2, 3 ist für deren mit den Schraubenfedern 7 ausgerüstete Enden ein gemeinsamer fester Halterungsstab 4 vorgesehen. Aus Platzbeanspruchungsgrnnden sind auch hier die Schraubenfedern 7 exzentrisch an diesem festen Halterungsstab 4 befestigt. Im übrigen sind die drei Halterungsstäbe 4, 5 und 6 in einer Ebene in einem Wechselrahmen 10 befestigt, der zur Einstellung der Schnittdicke in verschiedene Schrägstellungen verbracht werden kann. Außerdem zeigen die Fig. 1, 2 und 5, daß der innenliegende oszillierende Halterungsstab 5 mit Ausnehmungen 11 für die am außenliegenden oszillierenden Halterungsstab 6 befestigten undehnbaren Anschlußteil 8 versehen ist.

## Patentansprüche

1. Vorrichtung zum Zerschneiden eines Schaumkunststoffkörpers oder dergleichen, mit einem Schneiddrahtsystem aus in einer Ebene parallel zueinander angeordneten Schneiddrähten in zwei Schneiddrahtgrnppen, deren Schneiddrähte in Längsrichtung von jeweils zwei, einen Abstand voneinander aufweisenden und zu den Schneiddrähten senkrechten Halterongsst8ben mit Abstand voneinander angeordnet sind und mit ihrem einen Ende Ober eine Schraubenfeder am einen zugeordneten Halterungsstab sowie mit ihrem anderen Ende über ein undehnbares Anschlußteil exzentrisch am anderen zugeordneten Halterangsstab befestigt sind, wobei die beiden Schneiddrahtasätse mit Hilfe eines an den beiden Halterungsstäben mit den daran befestigten undehnbaren Ansehlußteilen angreifenden und diesen Halternngsstäben eine um ihre Längsachse oszillierende gegensinnige Bewegung erteilenden Oszillationsantriebes in Längsrichtung ihrer Schneiddrähte gegenläufig hin- und herbewegbar sind, dadurch ge-kennzeichnet, daß die beiden oszillierenden Halterungsstäbe (5, 6) auf einer Bndseite der Schneiddrähte (2, 3) in Längsrichtung derselben gesehen hintereinander angeordnet und nur mit den undehnbaren Anschlußteilen (8) jeweils eines der beiden Schneiddrahtsätze verbunden sind, und daß auf der anderen Endseite der Schneiddrähte (2, 3) für deren mit den Schraubenfedern (7) ausgerüstete Enden ein gemeinsamer fester Balterungsstab (4) vorgesehen ist.

2. Vorrichtung nach Anspruch 1, dadurch gekennzeichnet, daß die drei Halterungsstäbe (4 - 6) in einer Ebene in einem Wechselrahmen (10) befestigt sind.

3. Vorrichtung nach Anspruch 1 oder 2, dadurch gekennzeichnet, daß der innenliegende oszillierende Halterungsstab (5) mit Ausnehmungen (11) für die am außenliegenden oszillierenden Halterungsstab (6) befestigten undehnbaren Anschlußteile (8) versehen ist.

4. Vorrichtung nach einem der Ansprüche 1 bis 3, dadurch gekennzeichnet, daß die undehnbaren Anschlußteile (8) aus Seilabschnitten bestehen.
